# EUROPÄISCHE PATENTSCHRIFT

(11) **EP 4 341 564 B1**
(45) Veröffentlichungstag und Bekanntmachung des Hinweises auf die Patenterteilung: **07.05.2025**
(21) Anmeldenummer: 21728860.4
(22) Anmeldetag: 20.05.2021
(51) Int. Cl.: F04C 18/02, F04C 23/00, F04C 29/00

(54) **ELEKTRISCHER SPIRALVERDICHTER**
ELECTRIC SCROLL COMPRESSOR
COMPRESSEUR À SPIRALE ÉLECTRIQUE

(43) Veröffentlichungstag der Anmeldung: 27.03.2024
(73) Patentinhaber: Pierburg GmbH, 41460 Neuss (DE)
(72) Erfinder: LÖHMER, Lukas, 41460 Neuss (DE); MEKA, Alexander, 41460 Neuss (DE)
(74) Vertreter: terpatent PartGmbB
(86) Internationale Anmeldenummer: PCT/EP2021/063547
(87) Internationale Veröffentlichungsnummer: WO 2022/242867

(56) Entgegenhaltungen:
- JP-A- S6 213 789
- US-A- 6 123 527
- US-A1- 2021 025 394
- US-B1- 6 305 914

## Beschreibung

Die Erfindung betrifft einen elektrischen Spiralverdichter mit einem Verdichtergehäuse, welches einen Verdichtereinlass und einen Verdichterauslass aufweist, einer Verdichtereinheit, welche eine angetriebene Exzentereinheit, eine feststehende Spirale und eine an der Exzentereinheit angeordnete, orbitierende und in die feststehende Spirale eingreifende Verdrängerspirale aufweist, einem Elektromotor, welcher einen feststehenden Stator und einen rotierenden Rotor aufweist, wobei die Exzentereinheit an dem Rotor befestigt ist, und wobei an dem Rotor mindestens ein Auswuchtgewicht angeordnet ist, und einer Hochdruckkammer, welche fluidisch zwischen den Verdichterauslass und der Verdichtereinheit angeordnet ist.

Derartige elektrische Spiralverdichter sind aus dem Stand der Technik, beispielsweise aus der DE 10 2018 110 025 B4, hinlänglich bekannt und umfassen ein Verdichtergehäuse, eine Verdichtereinheit und einen Elektromotor, wobei die Verdichtereinheit und der Elektromotor in dem Verdichtergehäuse angeordnet sind. Das Verdichtergehäuse weist einen Verdichtereinlass und einen Verdichterauslass auf, wobei ein Fluid durch den Verdichtereinlass in eine Niederdruckkammer einströmt, die Verdichtereinheit durchströmt und abschließend ausgehend von einer Hochdruckkammer über den Verdichterauslass aus dem Verdichter ausströmt. Die Verdichtereinheit umfasst eine orbitierende Verdrängerspirale und eine mit der Verdrängerspirale zusammenwirkende, am Verdichtergehäuse befestigte, feststehende Spirale. Die Verdrängerspirale wird durch einen Elektromotor angetrieben, welcher einen an dem Verdichtergehäuse befestigten Stator und über zwei Lagerelementen an dem Verdichtergehäuse drehbar gelagerten Rotor aufweist. Der Rotor treibt über eine Exzentereinheit die Verdrängerspirale an, woraus die orbitierende Bewegung der Verdrängerspirale resultiert.

Im Betrieb des Spiralverdichters verursachen die zu bewegenden Massen und insbesondere die in Abhängigkeit vom Betriebspunkt variierenden Gaskräfte eine dynamische Unwucht des Rotors, woraus Vibrationen, unerwünschte Geräuschentwicklungen und erhöhte Belastungen der den Rotor drehbar lagernden Lagerelemente resultieren. Derartige dynamische Unwuchten entstehen dadurch, dass die Rotationsachse nicht mit einer der Hauptträgheitsachsen des Bauteils übereinstimmt, sondern im Schwerpunkt gegenüber den Hauptträgheitsachsen gekippt ist. Dadurch entstehen Biegemomente, sogenannte Unwuchtmomente auf der Rotationsachse, welche an den Enden des rotierenden Körpers um 180 Winkelgrade verschobene, kreisförmige Schwingungen und dadurch ein Taumeln des Körpers hervorrufen.

Um eine derartige dynamische Unwucht zu reduzieren, weist der Elektromotor an seinen Stirnseiten jeweils ein Auswuchtgewicht auf. Ein Spiralverdichter mit einem Auswuchtgewicht ist beispielsweise in der US 6305914 B1 und in der US 6123527 A offenbart.

Üblicherweise werden die Auswuchtgewichte derart ausgestaltet und positioniert, dass die dynamische Unwucht ausgeglichen wird. Dabei können die Auswuchtgewichte derart dimensioniert und angeordnet werden, dass ausschließlich die durch die bewegenden Massen verursachte dynamische Unwucht ausgeglichen wird. Anderenfalls können die Auswuchtgewichte derart ausgeführt und angeordnet werden, dass zusätzlich die durch die Gaskräfte verursachte dynamische Unwucht ausgeglichen wird, wobei in einem vordefinierten Betriebspunkt, d.h. bei einem vordefinierten Saugdruck, d.h. bei einem Druck am Verdichtereinlass, und einem vordefinierten Hochdruck d.h. einem Druck am Verdichterauslass, die dynamische Unwucht bestmöglich ausgeglichen wird. Problematisch ist, dass der Ausgleich der dynamischen Unwucht ausschließlich für den vordefinierten Betriebspunkt dient und in anderen Betriebspunkten des Spiralverdichters das Auswuchtgewicht eine stark reduzierte Wirkung bezüglich des Ausgleichs der dynamischen Unwucht hat oder sogar zu einer Erhöhung der dynamischen Unwucht führt. Der elektrische Spiralverdichter wird üblicherweise in unterschiedlichen Betriebspunkten, d.h. mit unterschiedlichen Saug- und/oder Hochdrücken, betrieben, so dass die Auswuchtgewichte in den zum vordefinierten Betriebspunkt abweichenden Betriebspunkten eine Wirkung bezüglich der Vibrationen, der unerwünschten Geräuschentwicklungen und der Belastungen der Lagerelemente nicht im gleichen Maße entfalten können wie im Auslegungspunkt, d.h. im vordefinierten Betriebspunkt, und/oder die dynamische Unwucht ggfs. sogar erhöhen.

Es stellt sich daher die Aufgabe, einen elektrischen Spiralverdichter derart weiterzuentwickeln, dass der elektrische Spiralverdichter im Betrieb in unterschiedlichen Betriebspunkten eine reduzierte Vibration- und Geräuschentwicklung und eine reduzierte Belastung der den Rotor lagernden Lagerelemente aufweist.

Diese Aufgabe wird durch einen Spiralverdichter mit den Merkmalen des Hauptanspruchs 1 gelöst.

Dadurch, dass das Auswuchtgewicht radial verschiebbar an dem Rotor angeordnet ist und der Rotor eine Rotordruckkammer aufweist, welche zumindest radial durch das Auswuchtgewicht begrenzt ist und mit der Hochdruckkammer fluidisch verbunden ist, wobei das Auswuchtgewicht in Abhängigkeit von einem in der Rotordruckkammer herrschenden Druck radial positionierbar ist, erfolgt der Ausgleich der dynamischen Unwucht in Abhängigkeit vom temporär vorliegenden Betriebspunkt. Dadurch kann insbesondere der Anteil der dynamischen Unwucht ausgeglichen werden, welcher durch die im Verdichtungsvorgang auftretenden und vom Betriebspunkt abhängigen Gaskräfte verursacht wird.

In Abhängigkeit vom Betriebspunkt des elektrischen Spiralverdichters variiert der Hochdruck und der Saugdruck, wodurch die durch den Hochdruck und den Saugdruck verursachte Belastung auf die Verdichtereinheit und den Rotor variiert. Die Variation der Belastung bewirkt üblicherweise ein vom Betriebspunkt abhängiges Verkippen der Hauptträgheitsachse des Rotors relativ zur durch die Lagerelemente festgelegte Rotationsachse und damit eine vom Betriebspunkt abhängige dynamische Unwucht. Dadurch, dass die radiale Position des Auswuchtgewichts vom Hochdruck und damit vom Betriebspunkt abhängt, wird dem Verkippen der Hauptträgheitsachse des Rotors relativ zur Rotationsachse in allen Betriebspunkten entgegengewirkt. Dadurch wird die dynamische Unwucht für jeden einzelnen Betriebspunkt reduziert.

Vorzugsweise ist eine an die Verdrängerspirale angrenzende Gegendruckkammer vorgesehen, welche über einen Gasverbindungskanal mit der Hochdruckkammer fluidisch verbunden ist, wobei die Rotordruckkammer über die Gegendruckkammer mit der Hochdruckkammer fluidisch verbunden ist. Die Gegendruckkammer wird durch das Verdichtergehäuse und die Verdrängerspirale begrenzt und dient der Abdichtung zwischen den beiden Spiralen. Dabei verursacht der in der Gegendruckkammer herrschende und auf die Verdrängerspirale wirkende Druck eine resultierende Kraft in axialer Richtung, wodurch die Verdrängerspirale axial gegen die feststehende Spirale gedrückt wird.

Die Gegendruckkammer grenzt unmittelbar an den Rotor an, d.h. ist auf der dem Elektromotor zugewandten Seite der Verdichtereinheit angeordnet, so dass eine fluidische Verbindung zwischen der Rotordruckkammer und der Gegendruckkammer auf eine einfache Weise und durch geringfügige Umgestaltungen des Spiralgehäuses realisiert werden kann.

Vorzugsweise ist die Rotordruckkammer über einen Gasführungskanal mit der Gegendruckkammer fluidisch verbunden, wobei der Gasführungskanal im Rotor ausgebildet ist. Die Gegendruckkammer ist an der der feststehenden Spirale abgewandten Axialseite der Verdrängerspirale angeordnet und grenzt unmittelbar an den Rotor an. Durch die Verbindung der Rotordruckkammer mit der Gegendruckkammer kann die Rotordruckkammer einfach und kostengünstig durch einen einzigen, an dem Rotor, beispielsweise an einer Rotorwelle, ausgebildeten Gasführungskanal mit dem unter Druck stehenden Gas versorgt werden.

Vorzugsweise ist das Auswuchtgewicht an einer axialen Stirnseite des Rotors angeordnet. Dadurch kann das Auswuchtgewicht einfach am Rotor montiert werden.

In einer bevorzugten Ausgestaltung ist das Auswuchtgewicht mittels eines vorgespannten Federelements in einer Radialgrundstellung angeordnet und in Abhängigkeit von dem in der Rotorgrundkammer herrschenden Druck in mindestens einer Radialdruckstellung angeordnet. Das Federelement ist derart ausgeführt, dass das Auswuchtgewicht in einer vordefinierten Radialgrundstellung gehalten wird, wobei das Auswuchtgewicht beispielsweise durch das Federelement gegen einen Anschlag gedrückt wird. In dieser Radialgrundstellung dient das Auswuchtgewicht dem Ausgleich der dynamischen Unwucht in einem vordefinierten Betriebspunkt, beispielsweise dem Betriebspunkt mit dem niedrigsten Ausgangs- bzw. Hochdruck. In den anderen Betriebspunkten führt ein in der Rotordruckkammer herrschende Druck, welcher vom Hochdruck abhängt oder dem Hochdruck entspricht, zu einer radialen Verlagerung des Auswuchtgewichts, wobei durch die radiale Verlagerung des Auswuchtgewichts die durch den Hochdruck veränderte dynamische Unwucht ausgeglichen wird. Dadurch wird der Rotor in unterschiedlichen Betriebspunkten ausgewuchtet.

In einer bevorzugten Ausgestaltung ist ein Rotordruckkammerelement mit einem Boden, einer Decke und mehreren Seitenwänden vorgesehen, welches an einer axialen Stirnseite des Rotors angeordnet ist, wobei das Auswuchtgewicht durch die Seitenwände radial geführt ist. Das Rotordruckkammerelement begrenzt mit der Decke und den Seitenwänden teilweise die Rotordruckkammer. Innerhalb eines Innenraums des Rotordruckkammerelements ist das Auswuchtgewicht angeordnet, welches ebenfalls die Rotordruckkammer begrenzt und fluiddicht an den Seitenwänden anliegt. Dadurch wirkt eine Radialkraft auf das Auswuchtgewicht, welche sich aus dem in der Rotordruckkammer herrschenden Druck und die Wirkfläche ergibt. Das separate und an eine Stirnseite des Rotors montierbare Rotordruckkammerelement kann einfach und kostengünstig an dem Rotor montiert werden.

Vorzugsweise ist das Federelement eine Druckfeder, welche zwischen dem Auswuchtgewicht und dem Boden angeordnet ist, oder eine Zugfeder, welche zwischen der Decke und dem Auswuchtgewicht angeordnet ist, derart dass, das Auswuchtgewicht nach radial innen durch die Druckfeder oder die Zugfeder belastet ist. Dadurch kann das Auswuchtgewicht durch ein einfaches und kostengünstig ausgeführtes Federelement in der Radialgrundstellung gehalten werden.

Vorzugsweise sind ein erstes Auswuchtgewicht und ein zweites Auswuchtgewicht vorgesehen, wobei ein erstes Auswuchtgewicht an einer ersten axialen Stirnseite des Rotors angeordnet ist und ein zweites Auswuchtgewicht an einer zweiten, zur ersten Stirnseite entgegensetzten axialen Stirnseite angeordnet ist, wobei beide Auswuchtgewichte radial verschiebbar an dem Rotor angeordnet sind, an jeweils eine Rotordruckkammer angrenzen und in Abhängigkeit von einem in der jeweiligen Rotordruckkammer herrschenden Druck radial positionierbar sind. Dadurch kann die dynamische Unwucht zuverlässig reduziert werden.

Es wird somit ein elektrischer Spiralverdichter geschaffen, welcher in unterschiedlichen Betriebspunkten eine reduzierte Vibration- und Geräuschentwicklung und eine reduzierte Belastung der den Rotor lagernden Lagerelemente aufweist.

Ein Ausführungsbeispiel eines erfindungsgemäßen elektrischen Spiralverdichters ist in der Figur dargestellt und nachfolgend beschrieben.

Die Figur zeigt eine Schnittansicht eines erfindungsgemäßen Spiralverdichters.

Der Spiralverdichter 2 umfasst ein Verdichtergehäuse 10, welches einen Motorraum 18 und einen Verdichterraum 20 begrenzt.

In dem Motorraum 18 ist ein Elektromotor 22 mit einem Stator 24 und einem Rotor 26 angeordnet. Der Rotor 26 ist auf einer Rotorwelle 28 befestigt. Die Rotorwelle 28 erstreckt sich ausgehend von dem Motorraum 18 durch eine zentrale Öffnung 29 in den Verdichterraum 20. Die Rotorwelle 28 ist über zwei endseitige Wellenlagerabschnitte 30, 34 um eine Rotorwellendrehachse drehbar in zwei Wellenlagern 40, 42 gelagert. An der dem Motorraum 18 zugewandten Seite des zweiten Wellenlagers 42 ist ein Wellendichtring 43 vorgesehen, der mit der radialen Innenseite an der Rotorwelle 28 anliegt und mit der radialen Außenseite durch das Verdichtergehäuse 10 gestützt wird. Der Wellendichtring 43 dichtet den Motorraum 18 fluidisch gegenüber einer Gegendruckkammer 69 des Verdichterraums 20 ab.

In dem Verdichterraum 20 ist eine Verdichtereinheit 58 angeordnet, welche eine orbitierende Verdrängerspirale 60 und eine feststehende Spirale 62 aufweist. Die orbitierende Verdrängerspirale 60 ist über ein Exzenterwellenlager 64 an einer an der Rotorwelle 28 befestigten Exzentereinheit 50 angeordnet und liegt über eine Gleitscheibe 71 an einer dem Verdichterraum 20 zugewandten Fläche am Verdichtergehäuse 10 an. Die feststehende Spirale 62 ist fest in dem Verdichtergehäuse 10 angeordnet.

Im Betrieb des Spiralverdichters 2 wird ein Kältemittel durch einen Verdichtereinlass 4 in den Motorraum 18 des Spiralverdichters 2 eingeleitet, wobei das Kältemittel durch den Motorraum 18 in den Verdichterraum 20 strömt. Durch eine Rotation der Rotorwelle 28 und damit des Exzenters 50 um die Rotordrehachse wird eine orbitierende Bewegung der Verdrängerspirale 60 erzeugt. Die orbitierende Verdrängerspirale 60 und die feststehende Spirale 62 sind derart ausgebildet, dass diese eine Verdichtungskammer 63 begrenzen und durch die orbitierende Bewegung der Verdrängerspirale 60 ein Kältemittel von einem radial außenliegenden Einlass 66 der Verdichtungskammer 63 zu einem radial innenliegenden Auslass 67 der Verdichtungskammer 63 gefördert und dabei verdichtet wird.

Der Verdichterraum 20 weist eine Hochdruckkammer 68 und eine Gegendruckkammer 69 auf. Die Hochdruckkammer 68 ist durch das Verdichtergehäuse 10 und durch die feststehende Spirale 62 begrenzt und fluidisch zwischen dem Auslass 67 und einem Verdichterauslass 6 angeordnet, wobei das Kältemittel ausgehend vom Auslass 67 über die Hochdruckkammer 68 zum Verdichterauslass 6 strömt. Ausgehend vom Verdichterauslass 6 strömt das Kältemittel in einen Kühlmittelkreislauf eines Kraftfahrzeugs.

Die Gegendruckkammer 69 ist durch das Verdichtergehäuse 10 und die orbitierende Verdrängerspirale 60 begrenzt. Die Gegendruckkammer 69 ist über einen Gasverbindungskanal 70 mit der Hochdruckkammer 68 fluidisch verbunden. Der Gasverbindungskanal 70 verläuft ausgehend von der Hochdruckkammer 68 durch die feststehende Spirale 62 und durch das Verdichtergehäuse 10.

Der in der Gegendruckkammer 69 herrschende Druck wirkt auf die axial verschiebbare, orbitierende Verdrängerspirale 60, woraus eine Axialbelastung auf die Verdrängerspirale 60 resultiert. Diese Axialbelastung führt zu einer verbesserten Abdichtung zwischen den Stirnflächen der orbitierenden Verdrängerspirale 60 und der feststehenden Spirale 62.

Im Betrieb des Spiralverdichters verursachen die zu bewegenden Massen und insbesondere die in Abhängigkeit vom Betriebspunkt variierenden Gaskräfte eine dynamische Unwucht des Rotors 26, woraus Vibrationen, unerwünschte Geräuschentwicklungen und erhöhte Belastungen der den Rotor 26 drehbar lagernden Wellenlager 40, 42 resultieren. Um eine derartige dynamische Unwucht zu reduzieren, weist der Rotor 26 an seinen Axialenden jeweils ein radial verschiebbares Auswuchtgewicht 72, 74 und jeweils ein Rotordruckkammerelement 76, 78 auf.

Die Rotordruckkammerelemente 76, 78 weisen jeweils mehrere Seitenwände, einen Boden und eine Decke auf und begrenzen jeweils einen Raum 80, 82. Innenhalb des Raum 80, 82 ist jeweils das Auswuchtgewicht 72, 74 angeordnet, welches durch die Seitenwände die Rotordruckkammerelemente 76, 78 derart geführt sind, dass die Auswuchtgewichte 72, 74 radial bewegbar sind. Die Auswuchtgewichte 72, 74 werden durch jeweils ein zwischen der Decke der Rotordruckkammerelemente 76, 78 und den Auswuchtgewichten 72, 74 angeordnetes Federelement 84, 86, welches als Druckfeder ausgeführt ist, in Radialrichtung, d.h. nach radial innen, belastet.

An der dem Federelement 84, 86 entgegengesetzten Seite der Auswuchtgewichte 72, 74 ist jeweils eine Rotordruckkammer 88, 90 vorgesehen. Die Rotordruckkammern 88, 90 sind jeweils durch das Auswuchtgewicht 72, 74, die Seitenwände des Rotordruckkammerelementes 76, 78 und den Boden des Rotordruckkammerelementes 76, 78 begrenzt. Die Rotordruckkammern 88, 90 sind über einen Gasführungskanal 92 mit der Gegendruckkammer 69 fluidisch verbunden, so dass in den Rotordruckkammern 88, 90 ein vom Druck der Gegendruckkammer 69 abhängiger Druck herrscht. Der in den Rotordruckkammern 88, 90 herrschende Druck belastet die Auswuchtgewichte 72, 74 radial und entgegen der Federkraft der Federelemente 84, 86. Dadurch verlagern sich die Auswuchtgewichte 72, 74 in Abhängigkeit von dem in den Rotordruckkammern 88, 90 herrschenden Druck und damit vom Betriebsdruck des Spiralverdichters 2 radial.

Durch die radial bewegenden Auswuchtgewichte 72, 74 erfolgt der Ausgleich der dynamischen Unwucht in Abhängigkeit vom temporär vorliegenden Betriebspunkt, d.h. vom in der Hochdruckkammer 68 herrschenden Druck. Dabei wird das Auswuchtgewicht 72, 74 bei einem vordefinierten Betriebspunkt durch das Federelement 84, 86 in eine Radialgrundstellung belastet, wobei die Auswuchtgewichte 72, 74 radial gegen einen Anschlag gedrückt werden. Bei einem vom Betriebspunkt verändernden Druck innerhalb der Rotorgrundkammer 88, 90 verlagern sich die Auswuchtgewichte 72, 74 in mindestens eine Radialdruckstellung.

Es sollte deutlich sein, dass der Schutzbereich nicht auf das beschriebene Ausführungsbeispiel beschränkt ist, sondern verschiedene Modifikationen denkbar sind. So kann beispielsweise die Auswuchtgewichte 72, 74, das Verdichtergehäuse 10 oder die Verdichtereinheit 58 anders ausgeführt sein.

## Patentansprüche

1. Elektrischer Spiralverdichter mit
einem Verdichtergehäuse (10), welches einen Verdichtereinlass (4) und einen Verdichterauslass (6) aufweist,
einer Verdichtereinheit (58), welche eine angetriebene Exzentereinheit (50), eine feststehende Spirale (62) und eine an der Exzentereinheit (50) angeordnete, orbitierende und in die feststehende Spirale (62) eingreifende Verdrängerspirale (60) aufweist,
einem Elektromotor (22), welcher einen feststehenden Stator (24) und einen rotierenden Rotor (26) aufweist, wobei die Exzentereinheit (50) mit dem Rotor (26) befestigt ist, und wobei an dem Rotor (26) mindestens ein Auswuchtgewicht (72, 74) angeordnet ist, und
einer Hochdruckkammer (68), welche fluidisch zwischen den Verdichterauslass (6) und der Verdichtereinheit (58) angeordnet ist,
**dadurch gekennzeichnet, dass**
das Auswuchtgewicht (72, 74) radial verschiebbar an dem Rotor (26) angeordnet ist und der Rotor eine Rotordruckkammer (88, 90) aufweist, welche zumindest radial durch das Auswuchtgewicht (72, 74) begrenzt ist und mit der Hochdruckkammer (68) fluidisch verbunden ist, wobei das Auswuchtgewicht (72, 74) in Abhängigkeit von einem in der Rotordruckkammer (88, 90) herrschenden Druck radial positionierbar ist.

2. Elektrischer Spiralverdichter nach Anspruch 1,
**dadurch gekennzeichnet, dass**
eine an die Verdrängerspirale (60) angrenzende Gegendruckkammer (69) vorgesehen ist, welche über einen Gasverbindungskanal (70) mit der Hochdruckkammer (68) fluidisch verbunden ist, wobei die Rotordruckkammer (88, 90) über die Gegendruckkammer (69) mit der Hochdruckkammer (68) fluidisch verbunden ist.

3. Elektrischer Spiralverdichter nach Anspruch 2,
**dadurch gekennzeichnet, dass**
die Rotordruckkammer (88, 90) über einen Gasführungskanal (92) mit der Gegendruckkammer (69) fluidisch verbunden ist, wobei der Gasführungskanal (92) im Rotor (26) ausgebildet ist.

4. Elektrischer Spiralverdichter nach einem der vorhergehenden Ansprüche,
**dadurch gekennzeichnet, dass**
das Auswuchtgewicht (72, 74) an einer axialen Stirnseite des Rotors (26) angeordnet ist.

5. Elektrischer Spiralverdichter nach einem der vorhergehenden Ansprüche,
**dadurch gekennzeichnet, dass**
das Auswuchtgewicht (72, 74) mittels eines vorgespannten Federelements (84, 86) in einer Radialgrundstellung angeordnet ist und in Abhängigkeit von dem in der Rotorgrundkammer (88, 90) herrschenden Druck in mindestens einer Radialdruckstellung angeordnet ist.

6. Elektrischer Spiralverdichter nach einem der vorhergehenden Ansprüche,
**dadurch gekennzeichnet, dass**
ein Rotordruckkammerelement (76) mit einem Boden, einer Decke und mehreren Seitenwänden vorgesehen ist, welches an einer axialen Stirnseite des Rotors (26) angeordnet ist, wobei das Auswuchtgewicht (72, 74) durch die Seitenwände radial geführt ist.

7. Elektrischer Spiralverdichter nach Anspruch 5 und 6,
**dadurch gekennzeichnet, dass**
das Federelement (84, 86) eine Druckfeder, welche zwischen dem Auswuchtgewicht (72, 74) und dem Boden angeordnet ist, oder eine Zugfeder, welche zwischen der Decke und dem Auswuchtgewicht (72, 74) angeordnet ist, ist, derart dass, das Auswuchtgewicht (72, 74) nach radial innen durch die Druckfeder oder die Zugfeder belastet ist.

8. Elektrischer Spiralverdichter nach einem der vorhergehenden Ansprüche,
**dadurch gekennzeichnet, dass**
ein erstes Auswuchtgewicht (72) und ein zweites Auswuchtgewicht (74) vorgesehen sind, wobei das erste Auswuchtgewicht (72) an einer ersten axialen Stirnseite des Rotors (26) angeordnet ist und das zweite Auswuchtgewicht (74) an einer zweiten, zur ersten Stirnseite entgegensetzten axialen Stirnseite angeordnet ist, wobei beide Auswuchtgewicht (72, 74) radial verschiebbar an dem Rotor (26) angeordnet sind, an jeweils eine Rotordruckkammer (88, 90) angrenzen und in Abhängigkeit von einem in jeweiligen Rotordruckkammer (88, 90) herrschenden Druck radial positionierbar sind.

## Claims

1. Electric scroll compressor comprising
a compressor housing (10) comprising a compressor inlet (4) and a compressor outlet (6),
a compressor unit (58) comprising a driven eccentric unit (50), a fixed scroll (62), and an orbiting displacement scroll (60) arranged on the eccentric unit (50) and interacting with the fixed scroll (62),
an electric motor (22) comprising a stationary stator (24) and a rotating rotor (26), wherein the eccentric unit (50) is attached to the rotor (26), and wherein at least one balancing weight (72, 74) is arranged on the rotor (26), and
a high-pressure chamber (68) which is arranged in fluidic communication between the compressor outlet (6) and the compressor unit (58),
**characterized in that**
the balancing weight (72, 74) is arranged on the rotor (26) such that it can be displaced radially and the rotor comprises a rotor pressure chamber (88, 90) which is at least radially defined by the balancing weight (72, 74) and is fluidically connected to the high-pressure chamber (68), wherein the balancing weight (72, 74) is radially positionable in dependence of a pressure existing in the rotor pressure chamber (88, 90).

2. Electric scroll compressor according to claim 1,
**characterized in that**
a back-pressure chamber (69) adjoining the displacement scroll (60) is provided, which is fluidically connected to the high-pressure chamber (68) via a gas connecting channel (70), wherein the rotor pressure chamber (88, 90) is fluidically connected to the high-pressure chamber (68) via the back-pressure chamber (69).

3. Electric scroll compressor according to claim 2,
**characterized in that**
the rotor pressure chamber (88, 90) is fluidically connected to the back-pressure chamber (69) via a gas-guiding duct (92), wherein the gas-guiding duct (92) is formed in the rotor (26).

4. Electric scroll compressor according to one of the preceding claims, **characterized in that**
the balancing weight (72, 74) is arranged on an axial end side of the rotor (26).

5. Electric scroll compressor according to one of the preceding claims, **characterized in that**
the balancing weight (72, 74) is arranged in a radial basic position by means of a prestressed spring element (84, 86) and is arranged in at least one radial pressure position as a function of the pressure existing in the rotor basic chamber (88, 90).

6. Electric scroll compressor according to one of the preceding claims, **characterized in that**
a rotor pressure chamber element (76) is provided with a bottom, a top and a plurality of side walls, which is arranged on an axial end face of the rotor (26), wherein the balancing weight (72, 74) is guided radially by the side walls.

7. Electric scroll compressor according to claims 5 and 6,
**characterized in that**
the spring element (84, 86) is a compression spring arranged between the balancing weight (72, 74) and the bottom or a tension spring arranged between the top and the balancing weight (72, 74), such that the balancing weight (72, 74) is loaded radially inwards by the compression spring or the tension spring.

8. Electric scroll compressor according to one of the preceding claims, **characterized in that**
a first balancing weight (72) and a second balancing weight (74) are provided, wherein the first balancing weight (72) is arranged on a first axial end face of the rotor (26) and the second balancing weight (74) is arranged on a second axial end face, which is opposite the first end face, wherein both balancing weights (72, 74) are arranged on the rotor (26) so as to be radially displaceable, are each adjacent to a rotor pressure chamber (88, 90) and can be radially positioned as a function of a pressure existing in the respective rotor pressure chamber (88, 90).

## Revendications

1. Compresseur électrique à spirales comprenant un boîtier de compresseur (10) qui a une entrée de compresseur (4) et une sortie de compresseur (6),
une unité de compresseur (58) qui a une unité d'excentrique entraînée (50), une spirale fixe (62) et une spirale de refoulement (60) disposée sur l'unité d'excentrique (50), en orbite et s'engageant dans la spirale fixe (62),
un moteur électrique (22) qui a un stator fixe (24) et un rotor rotatif (26), dans lequel l'unité d'excentrique (50) est fixée au rotor (26), et dans lequel au moins un poids d'équilibrage (72, 74) est disposé sur le rotor (26), et
une chambre haute pression (68) qui est disposée fluidiquement entre la sortie de compresseur (6) et l'unité de compresseur (58),
**caractérisé en ce que**
le poids d'équilibrage (72, 74) est disposé de manière déplaçable radialement sur le rotor (26) et le rotor a une chambre de pression de rotor (88, 90) qui est délimitée au moins radialement par le poids d'équilibrage (72, 74) et est reliée fluidiquement à la chambre haute pression (68), dans lequel le poids d'équilibrage (72, 74) peut être positionné radialement en fonction d'une pression régnant dans la chambre de pression de rotor (88, 90).

2. Compresseur électrique à spirales selon la revendication 1, **caractérisé en ce que**
une chambre de contre-pression (69) adjacente à la spirale de refoulement (60) est prévue, laquelle est reliée fluidiquement à la chambre haute pression (68) par un canal de liaison de gaz (70), dans lequel la chambre de pression de rotor (88, 90) est reliée fluidiquement à la chambre haute pression (68) par la chambre de contre-pression (69).

3. Compresseur électrique à spirales selon la revendication 2, **caractérisé en ce que**
la chambre de pression de rotor (88, 90) est reliée fluidiquement à la chambre de contre-pression (69) par un canal de guidage de gaz (92), dans lequel le canal de guidage de gaz (92) est formé dans le rotor (26).

4. Compresseur électrique à spirales selon l'une quelconque des revendications précédentes,
**caractérisé en ce que**
le poids d'équilibrage (72, 74) est disposé sur un côté frontal axial du rotor (26).

5. Compresseur électrique à spirales selon l'une quelconque des revendications précédentes,
**caractérisé en ce que**
le poids d'équilibrage (72, 74) est disposé dans une position de base radiale au moyen d'un élément de ressort précontraint (84, 86) et est disposé dans au moins une position de pression radiale en fonction de la pression régnant dans la chambre de base de rotor (88, 90).

6. Compresseur électrique à spirales selon l'une quelconque des revendications précédentes,
**caractérisé en ce que**
un élément de chambre de pression de rotor (76) avec un fond, un plafond et plusieurs parois latérales est prévu, lequel est disposé sur un côté frontal axial du rotor (26), dans lequel le poids d'équilibrage (72, 74) est guidé radialement à travers les parois latérales.

7. Compresseur électrique à spirales selon les revendications 5 et 6, **caractérisé en ce que**
l'élément de ressort (84, 86) est un ressort de compression qui est disposé entre le poids d'équilibrage (72, 74) et le fond, ou un ressort de traction qui est disposé entre le plafond et le poids d'équilibrage (72, 74), de telle sorte que le poids d'équilibrage (72, 74) est chargé radialement vers l'intérieur par le ressort de compression ou le ressort de traction.

8. Compresseur électrique à spirales selon l'une quelconque des revendications précédentes,
**caractérisé en ce que**
un premier poids d'équilibrage (72) et un deuxième poids d'équilibrage (74) sont prévus, dans lequel le premier poids d'équilibrage (72) est disposé sur un premier côté frontal axial du rotor (26) et le deuxième poids d'équilibrage (74) est disposé sur un deuxième côté frontal axial opposé au premier côté frontal, dans lequel les deux poids d'équilibrage (72, 74) sont disposés de manière déplaçable radialement sur le rotor (26), sont adjacents à une chambre de pression de rotor respective (88, 90) et peuvent être positionnés radialement en fonction d'une pression régnant dans la chambre de pression de rotor respective (88, 90).
